# EUROPÄISCHE PATENTSCHRIFT

(11) **EP 0 624 771 B1**
(45) Veröffentlichungstag und Bekanntmachung des Hinweises auf die Patenterteilung: **18.09.1996**
(21) Anmeldenummer: 94102940.7
(22) Anmeldetag: 26.02.1994
(51) Int. Cl.: F28F 1/02, F28F 13/12, F28F 1/40

(54) **Flachrohr für Wärmeaustauscher**
Flat tube for heat exchanger
Tube plat pour un échangeur de chaleur

(30) Priorität: 13.05.1993 DE 4316020
(43) Veröffentlichungstag der Anmeldung: 17.11.1994
(73) Patentinhaber: LÄNGERER & REICH GmbH & Co., D-70794 Filderstadt (DE)
(72) Erfinder: Strähle, Roland, Dipl.-Ing. (FH), D-72669 Unterensingen (DE); Stephan, Bernhard Dipl.-Ing. (FH), D-70794 Filderstadt (DE); Rohrmus, Manfred, Dipl.-Ing. (FH), D-71272 Renningen (DE); Weiss, Gerhard, D-72622 Nürtingen (DE)
(74) Vertreter: Kratzsch, Volkhard, Dipl.-Ing.

(56) Entgegenhaltungen:
- DE-A- 1 501 458
- FR-A- 2 238 909
- FR-A- 2 512 940

## Beschreibung

Die Erfindung bezieht sich auf ein Flachrohr für Wärmeaustauscher der im Oberbegriff des Anspruchs 1 genannten Art.

Es ist ein Flachrohr dieser Art mit einem inneren Turbulenzelement bekannt (US 42 69 265), das - im Querschnitt des Flachrohres betrachtet-auf der Innenseite beider am Ende der größeren Längsachse liegenden Endabschnitte mit einem daran angepaßten Bogen und etwa linienförmig anliegt. Von diesen endseitigen Bogenbereichen des Drahtes gehen jeweils Mittelabschnitte ab, die sich etwa diagonal durch das Innere des Rohrkörpers und dabei vom einen Endbereich bis hin zum anderen Endbereich am jeweiligen Ende der größeren Längsachse erstrecken. Im Querschnitt ergibt sich somit für den Draht ein Verlauf, der etwa der Kontur einer Luftschraube od. dgl. Flügel entspricht. Ein Flachrohr mit einem derartigen Turbulenzelement hat den Nachteil, daß das Turbulenzelement einen relativ großen Innenquerschnitt des Rohrkörpers besetzt und somit der für die Durchströmung verbleibende Innenraum im Rohrkörper durch die Drahtquerschnitte des Turbulenzelements erheblich verringert wird. Die Folge ist ein reduzierter durchströmbarer Querschnitt des Flachrohres, was eine geringere Wärmeübertragungsleistung zur Folge hat. Hinzu kommt, daß ein derartiges Turbulenzelement relativ viel Material bedingt, ein relativ großes Gewicht hat und daß dessen Formung aufwendig ist, insbesondere eine relativ aufwendige Vorrichtung bedingt und relativ viel Zeit erfordert. Hinzu kommt ferner, daß ein gewisser Teil eines so gestalteten Turbulenzelementes nicht oder nur geringfügig daran teilnimmt, die laminare Kernströmung im Rohrkörper in eine turbulente Strömung umzuwandeln. Dies gilt insbesondere für die gekrümmten Drahtbereiche, die innenseitig an beiden Endbereichen am Ende der größeren Längsachse des Rohrkörpers anliegen. Die dortige relativ großflächige Anlage, die mit Linienberührung erfolgt, hat ferner den Nachteil, daß das Turbulenzelement nur unter Überwindung einer relativ großen Reibung in das Innere des Rohrkörpers eingebracht werden kann. Diese große Reibung behindert das Einbringen des Turbulenzelementes erheblich und erfordert somit große Kräfte dafür. Auch dies führt somit zu erheblichem Montageaufwand. Die Endabschnitte des Rohrkörpers, an denen die endseitigen Bogenbereiche des Drahtes anliegen, ermöglichen von Haus aus bereits einen relativ guten Wärmeübergang, so daß dort aus diesem Grund gar keine turbulenzerzeugenden Drahtabschnitte notwendig sind. Letztere führen dort somit zu keiner Verbesserung sondern verkleinern nur unnötig den Rohrquerschnitt. Von Nachteil ist ferner, daß die bekannte Gestaltung die Verwendung geschweißter Rohrkörper ausschließt oder bei diesen noch weitere Nachteile hat; denn geschweißte Rohrkörper weisen die Schweißnaht meist im Bereich der bogenförmigen Endabschnitte auf. Auf der Innenseite dieser ist somit eine nicht oder sehr aufwendig entfernbare Naht vorhanden, die übersteht, an der dann das Turbulenzelement anliegt, so daß die übrigen Bereiche dieses nicht oder nur schlecht anliegen. Das Turbulenzelement ist somit nicht sicher fixiert. Es kann rutschen und wackeln. Das Turbulenzelement ist beidendig und somit mit großer Abstützlänge zwischen beiden Enden am Rohrkörper abgestützt. Unter der Krafteinwirkung des hindurchströmenden Mediums wird der Draht auf der Länge zwischen beiden Enden somit relativ leicht durchgebogen, wodurch die Enden vom jeweiligen Endabschnitt des Rohrkörpers abheben können und auch dadurch somit die Halterung des Turbulenzelementes im Rohrkörper gelockert wird. Insgesamt besteht in hohem Maße die Gefahr, daß der Draht an den Berührungsstellen vom Inneren des Rohrkörpers abgehoben wird und dadurch Reibung mit einhergehendem Verschleiß, Vibrationen und störende Geräusche entstehen.

Aus DE-A-15 01 458 (Fig. 4) ist ein im Querschnitt zylindrisches Rohr bekannt, welches im Inneren ein Turbulenzelement in Form eines in seiner Längsrichtung gewellten Drahtes enthält, der innerhalb einer Diametralebene des Rohres plaziert ist und innerhalb dieser Ebene etwa sinusförmig gewellt ist unter Bildung von einander abwechselnden Wellenbergen und Wellentälern, die mit ihrer Außenfläche jeweils etwa punktförmigen Kontakt mit der Innenfläche des Rohres haben.

Der Erfindung liegt die Aufgabe zugrunde, ein Flachrohr für Wärmeaustauscher der eingangs genannten Art zu schaffen, welches die eingangs genannten Nachteile beseitigt, insbesondere ein leichtes, kostengünstiges, einfach herstellbares und leicht in den Rohrkörper einbringbares Turbulenzelement aufweist, wobei im Inneren des Rohrkörpers nur ein geringer Teil vom Drahtquerschnitt des Turbulenzelementes besetzt ist und der durchströmbare Rohrquerschnitt dadurch nur unwesentlich reduziert ist.

Die Aufgabe ist bei einem Flachrohr für Wärmeaustauscher der eingangs genannten Art gemäß der Erfindung durch die Merkmale im Anspruch 1 gelöst.
Weitere vorteilhafte Erfindungsmerkmale und Weiterbildungen ergeben sich aus den Ansprüchen 2 bis 20.
Hierdurch ist erreicht, daß das Turbulenzelement in Form des besonders gewellten und im Bereich der Wellentäler und Wellenberge abgekröpften Drahtes im wesentlichen nur an einigen Stellen und dabei mit Punktberührung an der Innenseite des Rohrkörpers anliegt. Die punktförmige Anlage reicht aus als Sicherung des Turbulenzelementes gegen Herausschwemmen durch das Strömungsmittel, welches das Flachrohr passiert. Die punktförmige Anlage macht es möglich, unter Aufwendung einer nur sehr kleinen Kraft den Draht in das Innere des Rohrkörpers einbringen, insbesondere einziehen zu können, so daß die Montage und somit die Herstellung des Flachrohres vereinfacht ist. Trotz dieser geringen Reibung, die die Montage vereinfacht, ist gleichwohl eine sichere Fixierung des Turbulenzelementes im Rohrkörper gewährleistet. Dadurch sind Verschleiß, Vibrationen und Geräusche verhindert. Das Turbulenzelement hat eine einfache Form, die ohne großen Aufwand und schnell durch entsprechendes Biegen gewonnen werden kann. Ferner benötigt dieses Turbulenzelement relativ wenig an Draht, wodurch das Gewicht und der Kostenaufwand dafür reduziert wird. Somit ist mittels des einfach herstellbaren und leicht einbringbaren Drahtes eine Verbesserung der Wärmeübertragungsleistung des Flachrohres erreicht. Ein im Querschnitt runder Draht ist wegen erzielbarer Punktberührung besonders günstig, so daß ein solches Turbulenzelement besonders verformungs- und geräuschstabil ist. Das Turbulenzelement kann kraftschlüssig und/oder formschlüssig im Rohrkörper gehalten sein. Die Turbulenzen erzeugenden Bereiche befinden sich nur dort, wo der Wärmeübergang zwischen dem Medium und dem Rohrkörper ungünstig ist und durch erzeugte Turbulenzen verbessert wird. Auch geschweißte Rohrkörper sind ohne Nachteile verwendbar. Die zwischen den mit dem Rohrkörper in Berührung stehenden Abstütztstellen gemessene Abstützlänge des Drahtes ist relativ klein, so daß unter der Wirkung des Mediums kaum Durchbiegungen od. dgl. Verformungen zu befürchten sind und auch insoweit ein fester Halt des Turbulenzelementes im Rohrkörper gewährleistet ist. Das Turbulenzelement ist insgesamt verformungsstabil, verschleißarm und geräuschfrei. Durch die Merkmale in den Ansprüchen 17 bis 19 ist bei Bedarf eine zusätzliche formschlüssige Sicherung des Turbulenzelementes erreicht.

Weitere Einzelheiten und Vorteile der Erfindung ergeben sich aus der nachfolgenden Beschreibung.

Die Erfindung ist nachfolgend anhand eines in den Zeichnungen gezeigten Ausführungsbeispieles näher erläutert. Es zeigen:
- Fig. 1: einen schematischen Schnitt eines Flachrohres für Wärmeaustauscher mit einem im Rohrkörper enthaltenen Turbulenzelement, das in Ansicht gezeigt ist,
- Fig. 2: einen Schnitt entlang der Linie II - II in Fig. 1, bei dem das Turbulenzelement in Draufsicht und nicht im Schnitt dargestellt ist,
- Fig. 3: eine schematische perspektivische Ansicht des Turbulenzelementes vor dem Einbringen in das Flachrohr,
- Fig. 4: eine schematische Ansicht des Turbulenzelementes in Pfeilrichtung IV in Fig. 3,
- Fig. 5: eine schematische Seitenansicht des Turbulenzelementes,
- Fig. 6: eine schematische Draufsicht des Turbulenzelementes in Pfeilrichtung VI in Fig. 5.

In Fig. 1 und 2 ist schematisch ein Flachrohr 10 für einen Wärmeaustauscher gezeigt, der z. B. als Kühler, insbesondere Wasserkühler, für Brennkraftmaschinen od. dgl. oder statt dessen z. B. auch als Ladeluftkühler, Ölkühler od. dgl. oder auch als Heizkörper, Kondensator oder ähnliches verwendet werden kann. Ein Wärmeaustauscher, insbesondere Wasserkühler, der mit derartigen Flachrohren 10 ausgestattet ist, ist allgemein bekannt (DE 32 22 278 C3,EP 0 387 678 A1) und bedarf daher hier keiner besonderen Erläuterung.

Das Flachrohr 10 weist einen Rohrkörper auf, der einen ovalen, z. B. elliptischen, Querschnitt hat. Bei einem anderen, nicht gezeigten Ausführungsbeispiel hat der Rohrkörper einen rechteckigen Querschnitt mit gerundeten Endbereichen. Aufgrund dieser ovalen Querschnittsform ergibt sich beim Rohrkörper eine größere Längsachse 11 und eine kleinere, dazu etwa rechtwinklig verlaufende Längsachse 12, die sich im Zentrum und im Bereich der Längsmittelachse 13 des Flachrohres 10 schneiden. Das Flachrohr 10 weist zwei einander etwa gegenüberliegende, jeweils konvex nach außen gekrümmte Breitflächen 14 und 15 auf, die am jeweiligen Ende der größeren Längsachse 11 in dortige Endbereiche 16 und 17 übergehen, die mit kleinerem Krümmungsradius gekrümmt sind. Das Flachrohr 10 kann, wie gezeigt, ein einstückiges Rohr sein. Dabei besteht das Flachrohr 10 aus Metall, z. B. Kupfer oder insbesondere Aluminum od. dgl. Material mit hoher Wärmeleitfähigkeit. Die Wandstärke s des Flachrohres 10 ist z. B. gering und ringsum konstant.

In das Flachrohr 10 ist zumindest ein Turbulenzelement 20 eingesetzt, das im Flachrohr 10 durch eigene Federkraft klemmend gehalten ist. Das Turbulenzelement 20 ist aus einem in seiner Längsrichtung z.B. etwa sinusförmig gewellten Draht 21 aus nahezu beliebigem Material geformt, insbesondere aus Metall, z.B. aus Kupfer oder insbesondere Aluminium od.dgl.. Der Draht 21 kann einen eckigen, z.B. viereckigen, rechteckigen oder sonstwie flachen Querschnitt oder insbesondere, wie gezeigt ist, einen runden Querschnitt haben, der besonders vorteilhaft ist, weil dabei das Turbulenzelement besonders verformungs- und geräuschstabil ist.

Der in seiner Längsrichtung gewellte Draht 21 hat aufgrund dieser Wellung einander in Längsrichtung abwechselnde Wellenberge 22 und Wellentäler 23. Im in das Flachrohr 10 eingebrachten, insbesondere eingezogenen, Zustand des Turbulenzelementes 20, insbesondere des gewellten Drahtes 21, können zumindest einige Wellenberge 22 bzw. Wellentäler 23 mit der Innenseite 18 des Flachrohres 10 in Berührung stehen.

Das Turbulenzelement 20, insbesondere der gewellte Draht 21, weist zwischen den Wellenbergen 22 und Wellentälern 23 sich erstreckende Mittelabschnitte 24 auf, die allesamt innerhalb einer gemeinsamen Ebene 25 enthalten sind, wie insbesondere aus Fig. 3 ersichtlich ist. Die Wellenberge 22, die sich auf einer Seite an die Mittelabschnitte 24 anschließen, sind unter einem stumpfen Winkel β1 in Bezug auf die Ebene 25 der Mittelabschnitte 24 zu einer Seite abgebogen. Diese zu einer Seite abgebogenen Wellenberge 22 verlaufen, in Längsrichtung des Turbulenzelementes 20 betrachtet, alle in einer gemeinsamen Ebene 26. Die Wellentäler 23, die sich auf der anderen Seite an die Mittelabschnitte 24 anschließen, sind ebenfalls unter einem stumpfen Winkel β2 in Bezug auf die Ebene 25 der Mittelabschnitte 24 zur gegenüberliegenden Seite hin abgebogen. Diese abgebogenen Wellentäler 23 verlaufen, in Längsrichtung des Turbulenzelementes 20 betrachtet, für sich ebenfalls innerhalb einer gemeinsamen Ebene 27. Der Abbiegungswinkel β1 der Wellenberge 22 kann dabei zumindest im wesentlichen gleich dem Abbiegungswinkel β2 der Wellentäler 23 sein. Insbesondere Fig. 3 zeigt anschaulich, daß die Wellenberge 22, ausgehend von der Ebene 25, zur einen Seite dieser Ebene 25 und die Wellentäler 23 zur gegenüberliegenden, anderen Seite dieser Ebene 25 abgekröpft sind. Die Ebenen 26 und 27 können etwa parallel zueinander verlaufen. Die Ebene 25, in der sich die Mittelabschnitte 24 erstrecken, verläuft zwischen den beiden anderen Ebenen 26 und 27 jeweils unter einem Winkel entsprechend dem Abbiegungswinkel β1, β2 . Der Abstand a, den die Ebene 26 von der Ebene 27 hat, kann z. B. relativ klein sein. Der Abstand t eines Wellenberges 22 zum nächstfolgenden Wellenberg bzw. eines Wellentales 23 zum nächstfolgenden Wellental, mithin die Teilung, kann ein Vielfaches von a betragen. Die von der bereits abgekröpften Spitze eines Wellenberges 22 bis zur bereits abgekröpften Tiefe eines Wellentales 23 innerhalb der Ebene 25 gemessene Breite h ist meist kleiner als t. Der jeweilige Winkel α, unter dem zwei benachbarte Schenkel eines Mittelabschnittes 24 zueinander verlaufen, kann kleiner oder größer als 90° betragen.

In Fig. 3 bis 6 ist das Turbulenzelement 20, insbesondere der Draht 21, bereits im fertiggebogenen Zustand gezeigt, so daß der Draht 21 in diesem Zustand in das Flachrohr 10 eingebracht, insbesondere eingezogen, werden kann. Diesen eingezogenen Zustand zeigt Fig. 1 und 2. Man erkennt aus Fig. 2, daß der Draht 21 - im Querschnitt des Flachrohres 10 betrachtet - mit etwa Z-förmigem Verlauf im Flachrohr 10 klemmend gehalten ist, wobei der Mittelabschnitt 24 eine Mittelstrebe, ein Wellenberg 22 das eine Querhaupt und ein Wellental 23 das andere Querhaupt des Z bildet, das vom jeweiligen Ende der Mittelstrebe 24 abgeht. In Fig. 2 ist dieses Z aufgrund der räumlichen Anordnung des Flachrohres 10 als etwa liegendes Z zu erkennen. Man sieht, daß sich der jeweilige abgekröpfte Wellenberg 22 im Flachrohr 10 mit Schrägverlauf von der Innenseite 18 der einen Breitfläche 14 etwa bis zur Innenseite 18 der gegenüberliegenden Breitfläche 15 erstreckt. Dabei befindet sich dieser abgekröpfte Wellenberg 22 im in Fig. 2 links der kleineren Längsachse 12 befindlichen Innenbereich.

Das jeweilige abgekröpfte Wellental 23 erstreckt sich in analoger Weise im Flachrohr 10 mit Schrägverlauf von der Innenseite 18 der einen Breitfläche 14 etwa bis zur Innenseite 18 der gegenüberliegenden Breitfläche 15, wobei das jeweilige abgekröpfte Wellental 23 sich im rechts der Längsachse 12 befindlichen Innenbereich des Flachrohres 10 erstreckt.

Die größere Längsachse 11 des Flachrohres 10, im Querschnitt gemäß Fig. 2 betrachtet, wird von dem dazu schräg verlaufenden Mittelabschnitt 24 durchkreuzt, der mit Schrägverlauf von der Innenseite 18 der einen Breitfläche 14 etwa bis hin zur Innenseite 18 der gegenüberliegenden Breitfläche 15 reicht und der sich, ausgehend von der kleineren Längsachse 12,in Fig. 2 sowohl nach links als auch nach rechts erstreckt. Der Mittelabschnitt 24 verläuft unter einem spitzen Winkel zur Längsachse 11, wobei der jeweilige Stufenwinkel zwischen der kleineren Längsachse 12 und diesem Mittelabschnitt 24 ebenfalls ein spitzer Winkel ist. Die größere Längsachse 11 wird außerdem von dem gegensinnig zum Mittelabschnitt 24 schräg verlaufenden Wellenberg 22 sowie Wellental 23 durch-kreuzt.

Betrachtet man weiterhin das Flachrohr 10 im Querschnitt gemäß Fig. 2, erkennt man, daß die Endbereiche 16 und 17 an den Enden der größeren Längsachse 11 des Flachrohres 10 im Inneren zumindest im wesentlichen außer Berührung mit dem Turbulenzelement 20, insbesondere einem Wellenberg 22 bzw. einem Wellental 23, sind. Diese Endbereiche 16, 17 bilden somit, in Richtung der Längsmittelachse 13 des Flachrohres 10 betrachtet, durchgehend freie Strömungsräume für das das Flachrohr 10 des Wärmeaustauschers passierende Strömungsmedium. Dadurch ist nur ein geringer innerer Querschnittsbereich des Flachrohres 10 vom Turbulenzelement 20, insbesondere Draht 21, besetzt, so daß noch ein möglichst großer, durchströmbarer Querschnitt im Inneren des Flachrohres 10 verbleibt.

Die jeweiligen Spitzen sowohl der Wellenberge 22 als auch der Wellentäler 23 sind vorzugsweise gerundet. Im eingebrachten Zustand gemäß Fig. 1 und 2 steht das Turbulenzelement 20, insbesondere der Draht 21, mit den Spitzen der Wellenberge 22 und/oder der Wellentäler 23 und/oder - je Schenkel der Mittelabschnitte 24 dazwischen - mit dortigen Abknickstellen 28, 29 in im wesentlichen punktförmiger Berührung mit der Innenseite 18 des Flachrohres 10, insbesondere mit den Breitflächen 14, 15. Zumindest theoretisch kann die Anordnung dabei so getroffen sein, daß die Spitzen aller Wellenberge 22 und aller Wellentäler 23 und alle Abknickstellen 28, 29 mit der Innenseite 18 des Flachrohres 10 in punktförmiger Berührung stehen. Meist wird sich jedoch ein Zustand einstellen, bei dem der Draht 21 mit den Spitzen zumindest einiger Wellenberge 22 und/oder zumindest einiger Wellentäler 23 und/oder mit zumindest einigen der Abknickstellen 28, 29 in im wesentlichen punktförmiger Berührung mit der Innenseite 18 des Flachrohres 10 steht. Betrachtet man z. B. Fig. 2, so ist es nicht immer und auf der ganzen Längserstreckung des Turbulenzelements 20 so, daß nun die dort ersichtliche Vierpunktanlage an der Innenfläche 18 erfolgt, bei der somit die Spitze eines Wellenberges 22, die Spitze eines Wellentales 23 und die beiden Abknickstellen 28 und 29 innenseitig des Flachrohres zur Anlage kommen. Es kann sich vielmehr durchaus statt der Vierpunktanlage eine Dreipunktanlage einstellen, z. B. dergestalt, daß die Spitzen des Wellenberges 22 und des Wellentales 23 und eine der Abknickstellen 28 oder 29 dazwischen mit der Innenseite 18 des Flachrohres 10 in Berührung steht. Die Summe der mit der Innenseite 18 in Berührung befindlichen Punkte des Turbulenzelements 20 ergibt dabei den Reibungswiderstand, der für die kraftschlüssige Halterung des Turbulenzelementes 20 im Flachrohr 10 verantwortlich ist und der verhindert, daß das Turbulenzelement 20 unter der Wirkung des durch das Flachrohr 10 hindurchströmenden Mediums und Überwindung des Reibungswiderstandes herausgeschwemmt wird. Dabei reicht die erläuterte jeweilige punktförmige Anlageberührung des Drahtes 21 an der Innenseite 18 des Flachrohres 10 aus, um eine sichere klemmende Fixierung des Turbulenzelements 20 im Inneren des Flachrohres 10 zu gewährleisten und ein Herausschwemmen des Turbulenzelements 20 unter der Wirkung des hindurchströmenden Mediums zu verhindern. Andererseits sind für das Einbringen, insbesondere Einziehen, des Drahtes 21 in das Innere des Flachrohres 10 nur geringe Kräfte, insbesondere Zugkräfte, notwendig, wobei die Zugkraft z. B. in der Größenordnung von nur etwa 300 g liegen kann. Eine solche Zugkraft reicht bereits aus, um den Draht 21 in das Innere des Flachrohres 10 hineinzuziehen und die dabei geringe Verformung des Drahtes 21, insbesondere in Längsrichtung, einzuhalten und die Vorspannung zu erzeugen, unter der der Draht 21 im wesentlichen federelastisch klemmend im Flachrohr 10 gehalten ist. Der Draht 21 ist mit derart ausreichender Vorspannung im Flachrohr 10 gehalten, die bei der Punktberührung eine Reibhaftung und Sicherung gegen Herausschwemmen des Turbulenzelements 20 gewährleistet.

Das Flachrohr 10 beschriebener Art ist mittels des erläuterten Turbulenzelements 20 hinsichtlich der Wärmeübertragungsleistung erheblich verbessert, wobei das Turbulenzelement 20 einfach herstellbar und leicht montierbar ist. Die Verbesserung der Wärmeübertragungsleistung ergibt sich dadurch, daß durch das Turbulenzelement 20 ein Aufbrechen der laminaren Kernströmung im Flachrohr 10 und eine Umwandlung in eine turbulente Strömung erreicht wird. Da in jeder Rohrquerschnittsfläche nur ein geringer Teil durch den Querschnitt des Turbulenzelement 20, insbesondere des Drahtes 21, besetzt ist, ist gleichwohl ein möglichst großer durchströmbarer Querschnitt beibehalten. Der Draht 21 ist im Flachrohr 10 durch begrenzte Reibung zuverlässig fixiert, wobei diese Reibung die Montage des Drahtes 21 nicht behindert. Dabei ist der Aufwand für dieses besondere, in hohem Maße wirkungsvolle Turbulenzelement 20 sehr gering. Es ergibt sich ein nur geringer Materialaufwand, wodurch das Gewicht so niedrig wie möglich gehalten wird. Ferner ist der Aufwand für das Einbringen des Turbulenzelementes 20 außerordentlich gering. Besonderer aufwendiger Vorrichtungen dafür bedarf es nicht. Außerdem läßt sich das Einbringen des Turbulenzelements 20 in das Flachrohr 10 relativ schnell bewerkstelligen. Im übrigen wird auf die eingangs erläuterten Besonderheiten und Vorteile verwiesen.

Bei einem anderen, nicht gezeigten Ausführungsbeispiel ist das Turbulenzelement 20, insbesondere der Draht, zumindest an einer Stelle am Rohrkörper formschlüssig festgelegt. Dabei kann das Turbulenzelement 20 am Rohrkörper fixiert sein, z. B. angelötet oder angeschweißt sein. Zusätzlich dazu oder statt dessen kann das Turbulenzelement 20, insbesondere der Draht 21, auch einen abgebogenen Abschnitt aufweisen, der am Rohrkörper formschlüssig festgelegt ist. Der abgebogene Abschnitt kann z. B. am Ende des Rohrkörpers stirnseitig an diesem anschlagen. Er kann statt dessen auch in einem Schlitz, einer sonstigen Öffnung der Wandung des Rohrkörpers oder an sonstiger Stelle des letzteren festgelegt sein. Dadurch ist bedarfsweise eine zusätzliche formschlüssige Fixierung des Turbulenzelementes 20 gegen Herausschwemmen durch das hindurchtrömende Medium erreicht.

Von Vorteil kann es ferner sein, wenn das Turbulenzelement 20, insbesondere der Draht 21, aus weicherem Werkstoff als der Rohrkörper gebildet ist. Dann ist gewährleistet, daß im Falle eines eventuellen Reibungsverschleißes des Turbulenzelementes 20 durch innere Bewegung im Rohrkörper letzterer eine längere Lebensdauer hat.

Bei einem anderen, nicht gezeigten Ausführungsbeispiel ist das Turbulenzelement 20, insbesondere der Draht 21, in Richtung seiner Längserstreckung innerhalb einer vertikalen und/oder horizontalen Ebene gewellt. Die der vertikalen Ebene entsprechende Ebene ist z. B. in Fig. 3 mit der Ebene 25 identisch, innerhalb der sich die Mittelabschnitte 24 erstrecken. Die andere, horizontale Ebene ist diejenige, die zur Ebene 25 zumindest im wesentlichen rechtwinklig verläuft. Das Turbulenzelement 20 kann somit nicht nur innerhalb der vertikalen Ebene 25 sondern statt dessen oder zusätzlich dazu auch in der horizontalen, dazu rechtwinkligen Ebene gewellt sein.

Beim gezeigten Ausführungsbeispiel sind alle Wellenberge 22 zur einen Seite abgebogen und alle Wellentäler 23 zur anderen Seite hin abgebogen. Dies ist jedoch nicht zwingend. Bei einem anderen, nicht gezeigten Ausführungsbeispiel sind zumindest einige Wellenberge 22 zur einen Seite und einige Wellentäler 23 zur anderen Seite abgebogen. Diese Gestaltung impliziert eine solche, bei der die nicht abgebogenen Wellenberge 22 sowie Wellentäler 23 z.B. innerhalb der Ebene 25 der Mittelabschnitte 24 verlaufen oder ebenfalls abgebogen sind, jedoch zur anderen Seite hin, so daß sich eine Gestaltung ergibt, bei der einige Wellenberge 22 zur einen Seite und einige Wellenberge zur anderen Seite hin abgekröpft sind, ebenso wie einige Wellentäler 23 zur einen Seite und einige andere Wellentäler 23 zur anderen Seite hin abgekröpft sind. Bei dieser Ausführungsform sind somit die Wellenberge 22 und die Wellentäler 23 jeweils zur einen/oder anderen Seite abgebogen.

Bei einem anderen, nicht gezeigten Ausführungsbeispiel sind hingegen die Wellenberge 22 einander abwechselnd zur einen und zur anderen Seite abgebogen. Dies bedeutet, daß auf einen Wellenberg 22 , der zur einen Seite abgebogen ist, in Längsrichtung ein Wellenberg 22 folgt, der gegensinnig zur anderen Seite abgebogen ist. Dabei versteht es sich, daß auch auf zwei zur einen Seite abgebogene Wellenberge 22 in Längsrichtung zwei weitere Wellenberge 22 folgen können, die zur anderen Seite hin abgebogen sind. In gleicher Weise können auch die Abbiegungen hinsichtlich der Wellentäler 23 gewählt sein. Z.B. können die Wellentäler 23 einander abwechselnd zur einen und zur anderen Seite abgebogen sein, und zwar je Seite ein Wellental 23 oder auch mehrere einander anschliessende Wellentäler 23 .

Die in den Zeichnungen gezeigte Gestaltung, bei der alle Wellenberge 22 zur einen Seite abgekröpft sind und alle Wellentäler 23 zur anderen Seite hin abgebogen sind, hat sich als vorteilhaft erwiesen.

## Patentansprüche

1. Flachrohr für Wärmeaustauscher, in das zumindest ein Turbulenzelement (20) eingesetzt ist, das darin durch eigene Federkraft klemmend gehalten ist, wobei das Turbulenzelement (20) aus einem in zumindest seiner Längsrichtung gewellten Draht (21) mit einander abwechselnden Wellenbergen (22) und Wellentälern (23) geformt ist, von denen zumindest einige mit der Innenseite (18) des Rohrkörpers des Flachrohres (10) in Berührung stehen, wobei der Draht (21) Mittelabschnitte (24) aufweist, und
**dadurch gekennzeichnet,** daß sich alle Mittelabschnitte (24) in einer gemeinsamen Ebene (25) erstrecken, daß alle sich auf einer Seite an die Mittelabschnitte (24) anschließenden Wellenberge (22) unter einem stumpfen Winkel (β₁) zur einen Seite der Ebene (25) der Mittelabschnitte (24) abgebogen sind und daß alle sich zur anderen Seite an die Mittelabschnitte (24) anschließenden Wellentäler (23) unter einem stumpfen Winkel (β₂) zur anderen Seite der Ebene (25) der Mittelabschnitte (β4) abgebogen sind.

2. Flachrohr nach Anspruch 1,
**dadurch gekennzeichnet**,
daß der Abbiegungswinkel (β₁) der Wellenberge (22) zumindest im wesentlichen gleich dem Abbiegungswinkel (β₂) der Wellentäler (23) ist.

3. Flachrohr nach Anspruch 1 oder 2,
**dadurch gekennzeichnet,**
daß die abgebogenen Wellenberge (22) in Längsrichtung des Turbulenzelementes (20) in einer allen gemeinsamen Ebene (26) verlaufen und/oder daß die abgebogenen Wellentäler (23) in Längsrichtung des Turbulenzelements (20) in einer allen gemeinsamen Ebene (27) verlaufen.

4. Flachrohr nach einem der Ansprüche 1 bis 3,
**dadurch gekennzeichnet,**
daß die Ebene (26), innerhalb der sich die abgebogenen Wellenberge (22) erstrecken, etwa parallel zu der Ebene (27) verläuft, innerhalb der sich die abgebogenen Wellentäler (23) erstrecken.

5. Flachrohr nach einem der Ansprüche 1 bis 4,
**dadurch gekennzeichnet**,
daß die Ebene (25),innerhalb der sich die Mittelabschnitte (24) erstrecken, zwischen den beiden anderen Ebenen (26 und 27) und zu diesen jeweils unter einem Winkel von etwa 120° veriäuft.

6. Flachrohr nach einem der Ansprüche 1 bis 5,
**dadurch gekennzeichnet,**
daß der Draht (21) - in Querschnitt des Flachrohres (10) betrachtet - mit etwa Z-förmigem Verlauf im Rohrkörper klemmend gehalten ist, wobei der Mittelabschnitt (24) eine Mittelstrebe, ein Wellenberg (22) das eine Querhaupt und ein Wellental (23) das andere Querhaupt des Z bildet, das vom jeweiligen Ende der Mittelstrebe (24) abgeht.

7. Flachrohr nach einem der Ansprüche 1 bis 6,
**dadurch gekennzeichnet,**
daß sich der jeweilige abgekröpfte Wellenberg (22) im Rohrkörper mit Schrägverlauf von der Innenseite (18) einer Breitfläche (14) etwa bis zur Innenseite (18) der gegenüberliegenden Breitfläche (15) erstreckt.

8. Flachrohr nach einem der Ansprüche 1 bis 7,
**dadurch gekennzeichnet**,
daß sich das jeweilige abgekröpfte Wellental (23) im Rohrkörper mit Schrägverlauf von der Innenseite (18) einer Breitfläche (14) etwa bis zur Innenseite (18) der gegenüberliegenden Breitfläche (15) erstreckt.

9. Flachrohr nach einem der Ansprüche 1 bis 8,
**dadurch gekennzeichnet**,
daß die größere Längsachse (11) des Rohrkörpers, im Querschnitt betrachtet, von dem dazu schräg verlaufenden Mittelabschnitt (24) und dem dazu gegensinnig schräg verlaufenden Wellenberg (22) sowie Wellental (23) durchkreuzt wird.

10. Flachrohr nach einem der Ansprüche 1 bis 9,
**dadurch gekennzeichnet,**
daß - im Querschnitt betrachtet - die Endbereiche (16,17) am Ende der größeren Längsachse (11) des Rohrkörpers im Inneren zumindest im wesentlichen außer Berührung mit dem Turbulenzelement (20), insbesondere einem Wellenberg (22) bzw. einem wellental (23), sind und diese Endbereiche (16, 17) innen in Richtung der Längsmittelachse (13) des Rohrkörpers durchgehend freie Strömungsräume bilden.

11. Flachrohr nach einem der Ansprüche 1 bis 10,
**dadurch gekennzeichnet,**
daß der Draht (21) mit den - vorzugsweise gerundeten - Spitzen der wellenberge (22) und/oder der Wellentäler (23) und/oder - je Schenkel der Mittelabschnitte (24) dazwischen - mit den Abknickstellen (28, 29) in im wesentlichen punktförmiger Berührung mit der Innenseite (18) des Rohrkörpers, insbesondere den Breitflächen (14, 15) dieses, steht.

12. Flachrohr nach einem der Ansprüche 1 bis 11,
**dadurch gekennzeichnnet,**
daß der Draht (21) mit den - vorzugsweise gerundeten - Spitzen zumindest einiger Wellenberge (22) und/oder zumindest einiger Wellentäler (23) und/oder mit zumindest einigen Abknickstellen (28, 29) der Schenkel der Mittelabschnitte (24) in im wesentlichen punktförmiger Berührung mit der Innenseite (18) des Rohrkörpers, insbesondere den Breitflächen (14, 15) dieses, steht.

13. Flachrohr nach einem der Ansprüche 1 bis 12,
**dadurch gekennzeichnet,**
daß der Draht (21) unter federelastischer Verformung in den Rohrkörper eingebracht ist, insbesondere eingezogen ist, und mit derart ausreichender Vorspannung im Rohrkörper gehalten ist, die bei der Punktberührung eine Reibhaftung und Sicherung gegen Herausschwemmen des Turbulenzelementes (20) gewährleistet.

14. Flachrohr nach einem der Ansprüche 1 bis 13,
**dadurch gekennzeichnet,**
daß der Draht (21) aus Metall, insbesondere Aluminium, besteht.

15. Flachrohr nach einem der Ansprüche 1 bis 14,
**dadurch gekennzeichnet**,
daß der Draht (21) im Querschnitt rund ist.

16. Flachrohr nach einem der Ansprüche 1 bis 15,
**dadurch gekennzeichnet,**
daß der Draht einen eckigen, z. B. viereckigen, insbesondere rechteckiqen,Querschiitt aufweist.

17. Flachrohr nach einem der Ansprüche 1 bis 16,
**dadurch gekennzeichnet**,
daß das Turbulenzelement (20), insbesondere der Draht (21), zumindest an einer Stelle am Rohrkörper formschlüssig festgelegt ist.

18. Flachrohr nach Anspruch 17,
**dadurch gekennzeichnet,**
daß das Turbulenzelement (20), insbesondere der Draht (21), am Rohrkörper fixiert, z. B. angelötet oder angeschweißt, ist.

19. Flachrohr nach Anspruch 17 oder 18,
**dadurch gekennzeichnet,**
daß das Turbulenzelement (20), insbesondere der Draht (21), einen abgebogenen Abschnitt aufweist, der am Rohrkörper formschlüssig festgelegt ist, z. B. am Ende des Rohrkörpers an diesem anschlägt.

20. Flachrohr nach einem der Ansprüche 1 bis 19,
**dadurch gekennzeichnet**,
daß das Turbulenzelement (20), insbesondere der Draht (21), aus weicherem werkstoff als der Rohrkörper gebildet ist.

## Claims

1. A flat tube for heat exchangers, into which at least one turbulence element (20) is inserted, being held therein by its own clamping spring force, the turbulence element (20) being formed from a wire (21) undulating at least in its longitudinal direction, with alternating peaks (22) and valleys (23), at least some of which are in contact with the inside d(18) of the tubular member ofthe flat tube (10), the wire (21) having middle portions (24), and characterised in that all middle portions (24) extend in a common plane (25), and in that all peaks (22) which are on one side and adjacent the middle portions (24) are bent over at an obtuse angle (β₁) to one side of the plane (25) of the middle portions (24) and in that all valleys (23) adjacent the middle portions (24) on the other side are bent over at an obtuse angle (β₂) to the other side of the plane (25) of the middle portions (24).

2. A flat tube according to Claim 1, characterised in that the angle (β₁) at which the valleys (22) are bent over is at least substantially equal to the angle (β₂) at which the valleys (23) are bent over.

3. A flat tube according to Claim 1 or 2, characterised in that the bent over peaks (22) extent in the longitudinal direction of the turbulence element (20) in a plane (26) common to them all and/or in that the bent over valleys (23) extend in the longitudinal direction of the turbulence element (20) in a plane (27) common to them all.

4. A flat tube according to one of Claims 1 to 3, characterised in that the plane (26) within which the bent over peaks (22) extend extends substantially parallel with the plane (27) within which the bent over valleys (23) extend.

5. A flat tube according to one of Claims 1 to 4, characterised in that the plane (25) within which the middle portions (24) extend extends between the other two planes (26 and 27), in each case at an angle of about 120° to each of them.

6. A flat tube according to one of Claims 1 to 5, characterised in that the wire (21) - viewed in the cross-section of the flat tube (10) - while following a substantially Z-shaped path, is held clamped in the tubular member, the middle portion (24) comprising a middle strut, a peak (22) which forms one cross bar ofthe Z while a valley (23) forms the other cross bar, starting from the respective end of the middle strut (24).

7. A flat tube according to one of Claims 1 to 6, characterised in that the respective cranked over peak (22) in the tubular member extends in an oblique pattern from the inside (18) of a broad face (14) substantially as far as the inside (18) of the oppositely disposed broad face (15).

8. A flat tube according to one of Claims 1 to 7, characterised in that the respective cranked over valley (23) in the tubular member extends in an oblique pattern from the inside (19) of a broad face (14) substantially as far as the inside (18) of the oppositely disposed broad face (15).

9. A flat tube according to one of Claims 1 to 8, characterised in that the greater longitudinal axis (11) of the tubular member, viewed in cross-section, is crossed by the middle portion (24) extending obliquely to it and the peak (22) and valley (23) extending obliquely in the opposite direction to it.

10. A flat tube according to one of Claims 1 to 9, characterised in that, viewed in cross-section, the end portions (16, 17) at the end of the greater longitudinal axis (11) of the tubular member are in their interior at least substantially out of contact with the turbulence element (20), particularly a peak (22) or a valley (23), these end portions (16, 17) forming on the inside continuously free flow passages extending in the direction of the longitudinal central axis (13) ofthe tubular member.

11. A flat tube according to one of Claims 1 to 10, characterised in that the wire (21) has the preferably rounded tips of the peaks (22) and/or of the valleys (23) and/or - per arm of the middle portions (24) in between - the bent-over locations in substantially punctiform contact with the inside (18) of the tubular member, in particular with the broad faces (14, 15) thereof.

12. A flat tube according to one of Claims 1 to 11, characterised in that the wire (21) has the preferably rounded tips of at least some peaks (22) and/or at least some valleys (23) and/or at least some valleys (23) and/or at least some bent-over locations (28, 29) on the arms of the middle portions (24) in substantially punctiform contact with the inside (18) of the tubular member, in particular with the broad faces (14, 15) thereof.

13. A flat tube according to one of Claims 1 to 12, characterised in that the wire (21) suffers resiliently elastic deformation as it is inserted into the tubular member, being particularly drawn in, and is held in the tubular member with adequate initial tension such that the punctiform contact guarantees a frictional adhesion and a safeguard against the turbulence element (20) being flushed out.

14. A flat tube according to one of Claims 1 to 13, characterised in that the wire (21) consists of metal, particularly aluminium.

15. A flat tube according to one of Claims 1 to 14, characterised in that the wire (21) is round in cross-section.

16. A flat tube according to one of Claims 1 to 15, characterised in that the wire has an angular, e.g. polygonal, particularly rectangular cross-section.

17. A flat tube according to one of Claims 1 to 16, characterised in that the turbulence element (20), particularly the wire (21) is at least at one point form lockingly fixed to the tubular member.

18. A flat tube according to Claim 17, characterised in that the turbulence element (20), particularly the wire (21), is fixed, e.g. soldered or welded, to the tubular member.

19. A flat tube according to Claim 17 or 18, characterised in that the turbulence element (20), particularly the wire (21), has a bent over portion which is form lockingly fixed to the tubular member, abutting for example the end thereof.

20. A flat tube according to one of Claims 1 to 19, characterised in that the turbulence element (20), particularly the wire (21), is formed from a material which is softer than that used for the tubular member.

## Revendications

1. Tube plat pour un échangeur de chaleur dans lequel est inséré au moins un élément de turbulence (20) qui est maintenu calé par sa propre élasticité, l'élément de turbulence (20) étant formé d'un fil métallique (21) ondulé au moins dans son sens longitudinal avec des crêtes d'onde (22) et des creux d'onde (23) se succédant en alternance dont au moins quelques uns sont en contact avec l'intérieur (18) du corps du tube plat (10), le fil métallique (21) présentant des sections médianes (24) et caractérisé en ce que toutes les sections médianes (24) s'étendent dans un plan commun (25), en ce que toutes les crêtes d'onde (22) adjacentes aux sections médianes (24) sur un côté sont coudées en formant un angle obtus (β₁) par rapport à un côté du plan (25) des sections médianes (24) et en ce que tous les creux d'onde (23) adjacents aux sections médianes (24) sur l'autre côté sont coudés en formant un angle obtus (β2) par rapport à l'autre côté du plan (25) des sections médianes (24).

2. Tube plat selon la revendication 1, caractérisé en ce que l'angle (β1) des crêtes d'onde (22) est au moins en substance identique à l'angle (β2) des creux d'onde (23).

3. Tube plat selon les revendications 1 ou 2, caractérisé en ce que les crêtes d'onde (22) coudées s'étendent dans le sens longitudinal dans un plan (26) commun à toutes et/ou en ce que les creux d'onde (23) coudés s'étendent dans le sens longitudinal de l'élément de turbulence (20) dans un plan (27) commun à tous.

4. Tube plat selon l'une quelconque des revendications 1 à 3, caractérisé en ce que le plan (26) à l'intérieur duquel les crêtes d'onde (22) coudées s'étendent, est à peu près parallèle au plan (27) à l'intérieur duquel les creux d'onde (23) coudés s'étendent.

5. Tube plat selon l'une quelconque des revendications 1 à 4, caractérisé en ce que le plan (25) à l'intérieur duquel s'étendent les sections médianes, s'étend entre les deux autres plans (26 et 27) et forme respectivement par rapport à ceux-ci un angle de 120° environ.

6. Tube plat selon l'une quelconque des revendications 1 à 5, caractérisé en ce que le fil métallique (21) - considéré dans la section transversale du tube plat (10) - est maintenu calé dans le corps du tube par un tracé en forme de Z, la section médiane (24) formant un support central, une crête d'onde (22) formant l'une des barres transversales du Z, un creux d'onde (23) formant l'autre barre transversale du Z qui part de l'extrémité respective du support central (24).

7. Tube plat selon l'une quelconque des revendications 1 à 6, caractérisé en ce que la crête d'onde (22) respective coudée s'étend dans le corps du tube selon un tracé oblique à partir de l'intérieur (18) d'une surface transversale (14) à peu près jusqu'à l'intérieur (18) de la surface transversale (15) opposée.

8. Tube plat selon l'une quelconque des revendications 1 à 7, caractérisé en ce que le creux d'onde (23) respectif coudé s'étend dans le corps du tube selon un tracé oblique à partir de l'intérieur (18) d'une surface transversale (14) à peu près jusqu'à l'intérieur (18) de la surface transversale (15) opposée.

9. Tube plat selon l'une quelconque des revendications 1 à 8, caractérisé en ce que l'axe longitudinal (11) le plus grand du corps du tube, considéré dans la section transversale, passe par la section médiane (24) oblique, la crête d'onde (22) et le creux d'onde (23) situés à l'oblique en sens inverse l'un de l'autre.

10. Tube plat selon l'une quelconque des revendications 1 à 9, caractérisé en ce que - considéré dans la section transversale - à l'extrémité de l'axe longitudinal (11) le plus grand du corps du tube, à l'intérieur, les extrémités (16, 17) ne sont pas en contact au moins en substance avec l'élément de turbulence (20), notamment une crête d'onde (22) ou un creux d'onde (23) et que ces extrémités (16, 17) forment intérieurement dans le sens de l'axe médian longitudinal (13) du corps du tube, des espaces d'écoulement libre et continu.

11. Tube plat selon l'une quelconque des revendications 1 à 10, caractérisé en ce que le fil métallique (21) avec les pointes - de préférence arrondies - des crêtes d'onde (22) et/ou des creux d'onde (23) et/ou - entre les branches respectives des sections médianes (24) - avec les points de brisure (28, 29) est en contact en substance sous forme de points avec l'intérieur (18) du corps du tube, notamment avec les surfaces transversales (14, 15) de celui-ci.

12. Tube plat selon l'une quelconque des revendications 1 à 11, caractérisé en ce que le fil métallique (21) avec les pointes - de préférence arrondies - d'au moins quelques crêtes d'onde (22) et/ou d'au moins quelques creux d'onde (23) et/ou avec au moins quelques points de brisure (28, 29) des branches des sections médianes (24) est en contact en substance sous forme de points avec l'intérieur (18) du corps du tube, notamment avec les surfaces transversales (14, 15) de celui-ci.

13. Tube plat selon l'une quelconque des revendications 1 à 12, caractérisé en ce que le fil métallique (21) est introduit dans le corps du tube par déformation élastique, est en particulier inséré en tirant et est maintenu dans le corps du tube par une tension initiale suffisante qui garantit en cas de contact ponctuel, une adhérence par frottement et une sécurité contre le détachement de l'élément de turbulence (20).

14. Tube plat selon l'une quelconque des revendications 1 à 13, caractérisé en ce que le fil métallique (21) est en métal, notamment en aluminium.

15. Tube plat selon l'une quelconque des revendications 1 à 14, caractérisé en ce que le fil métallique (21) a une section transversale ronde.

16. Tube plat selon l'une quelconque des revendications 1 à 15, caractérisé en ce que le fil métallique (21) présente une section transversale angulaire, par exemple, carrée, notamment rectangulaire.

17. Tube plat selon l'une quelconque des revendications 1 à 16, caractérisé en ce que l'élément de turbulence (20), notamment le fil métallique (21) est fixé de manière ajustée au moins en un point du corps du tube.

18. Tube plat selon l'une quelconque des revendications 1 à 11, caractérisé en ce que l'élément de turbulence (20), notamment le fil métallique (21) est fixé sur le corps du tube, par exemple par brasage ou soudure.

19. Tube plat selon les revendications 17 ou 18, caractérisé en ce que l'élément de turbulence (20), notamment le fil métallique (21) présente une section coudée qui est fixée de manière ajustée sur le corps du tube, par exemple, est plaquée sur le corps du tube à l'extrémité de ce dernier.

20. Tube plat selon l'une quelconque des revendications 1 à 19, caractérisé en ce que l'élément de turbulence (20), notamment le fil métallique (21) est réalisé dans un matériau plus mou que le corps du tube.
